# EUROPÄISCHE PATENTSCHRIFT

(11) **EP 4 301 479 B1**
(45) Veröffentlichungstag und Bekanntmachung des Hinweises auf die Patenterteilung: **12.11.2025**
(21) Anmeldenummer: 22706577.8
(22) Anmeldetag: 15.02.2022
(51) Int. Cl.: A63C 7/02

(54) **TRÄGERFLÄCHE ZUR ERSTELLUNG VON STEIGFELLEN MIT EINER VELOURS-SEITE**
FABRIC FOR THE CREATION OF CLIMBING SKINS WITH A VELOUR SIDE
TISSU POUR LA CRÉATION DE PEAUX AVEC UNE FACE AVEC POILS DE RETENUE

(30) Priorität: 03.03.2021 CH 2332021
(43) Veröffentlichungstag der Anmeldung: 10.01.2024
(73) Patentinhaber: Getzner Textil Aktiengesellschaft, 6700 Bludenz (AT)
(72) Erfinder: FUSS, Constantin, 6700 Bludenz (AT); ZANDER, Holger, 6700 Bludenz (AT)
(74) Vertreter: Keller Schneider Patent- und Markenanwälte AG
(86) Internationale Anmeldenummer: PCT/EP2022/053688
(87) Internationale Veröffentlichungsnummer: WO 2022/184418

(56) Entgegenhaltungen:
- EP-A1- 2 110 165
- CH-B1- 700 590
- DE-A1- 4 309 488
- DE-U1- 20 220 713
- US-A- 3 178 194

## Beschreibung

### Technisches Gebiet

Die Erfindung betrifft eine Trägerfläche als Meterware zur Erstellung von Steigfellen mit einer Velours-Seite und einer dieser gegenüberliegenden Rückseite, wobei auf der Velours-Seite borstenartige Pole abstehen, welche einzeln oder als Bündel ausgestaltet und parallel zueinander in einem vorgegebenen Aufstellwinkel α zur Flächenausrichtung der Trägerfläche ausgerichtet sind. Die Erfindung betrifft auch ein Steigfell zur Montage an Unterseiten von Skis oder anderen Schneesportgeräten als Steighilfe oder als Rückstosshilfe.

### Stand der Technik

Steigfelle, auch Skifelle genannt, werden als Steighilfen oder Rückstosshilfen beim Bergaufgehen auf den Schnee verwendet, indem sie an Skis, Split-Snowboards, Langlaufskis, Schlitten oder anderen Schneesportgeräten auf deren Unterseiten montiert werden. Sie sollen einen möglichst geringen Widerstand beim Gleiten aufweisen, wenn z.B. ein mit dem Fell versehenen Ski nach vorne gestossen wird. Andererseits sollen sie durch die nach hinten gerichteten Pole verhindern, dass das Schneesportgerät zurückrutscht, einerseits in steilem Gelände bergauf, andererseits beim Rückstossen, beispielsweise beim Langlaufen oder Aufsteigen.

Während früher ausschliesslich Naturfelle, wie Ziegen- oder Seehundfelle für diesen Zweck verwendet wurden, werden heute vermehrt auch synthetische Materialien und pflanzliche Naturfasern dafür verwendet, wobei die Verwendung von Mohair für diese Zwecke noch immer sehr verbreitet ist.

Als Pole, welche die Rückhaltehilfen bilden, dienen bei den natürlichen Fellen die Haare, die gerichtet, parallel zueinander ins Leder eingewachsen sind. Bei den künstlich hergestellten Fellen werden die Pole beispielsweise nach dem Schuppenprinzip als Platten auf eine Trägerfläche angebracht, wie aus der EP3437701 bekannt. In der EP 2167204 wird eine Methode beschrieben, wie die Pole durch Beflockung in einer Leimschicht verankert werden.

Zudem können veloursartige Stoffe im Webverfahren hergestellt und deren Fasern in den gewünschten Lagen fixiert werden. Dazu werden sie umgeformt resp. umgelegt, beispielsweise unter Wärmeeinwirkung. Die Fasern werden durch Imprägnierung veredelt, um ein Eindringen von Wasserdampf zu verringern.

Aus Rücksicht auf die Tiere werden mehr und mehr vegane Steigfelle verlangt. Auch das Gewicht von Steigfellen spielt eine Rolle, da diese beim Betreiben des Sports mitgetragen werden, wenn nicht an den Skiern, dann aufgerollt im Rucksack.

Aus der DE 4309488 A1 ist ein Steigfell bekannt, bei dem sich die Fellschicht nur in den Randbereichen der Steigfelle erstreckt, um den Reibungswiderstand beim Gleiten zu verringern.

Ebenso werden in der US 3178194 Steigfelle beschrieben, welche seitlich je einen Fellbereich aufweisen, während der breitere Mittelbereich frei von Fell ist.

Beim Steigfell gemäss CH 700590 B1 sind ebenfalls die seitlichen Randbereiche mit Fell bedeckt. Im mittleren Bereich ist auf das Grundgewebe eine gleitfähige Schicht so vertieft aufgebracht, dass diese beim Aufstieg die Steigfähigkeit des Steigfells im Wesentlichen nicht mindert.

### Darstellung der Erfindung

Es ist die Aufgabe der vorliegenden Erfindung, eine Trägerfläche zur Erstellung von Steigfellen mit einer Velours-Seite zu beschreiben, welche gegenüber herkömmlichen Trägerflächen für diese Zwecke besser gleiten, ohne gleichzeitig Einbussen bei der Haftung beim Rückwärtsrutschen hinnehmen zu müssen. Eine weitere Aufgabe ist es, leichtere solche Trägerflächen zu beschreiben. In bevorzugten Ausgestaltungen sollen sie zudem flexibler sein beim Zusammenrollen und weniger Platz beanspruchen. Bevorzugt soll die Gestaltungsfreiheit erhöht werden, um die Wiedererkennung der Hersteller zu verbessern. Zudem soll die Trägerfläche über die gesamte Breite der Meterware ökonomisch ausgenutzt werden können, um daraus Steigfelle auszuschneiden.

Die Erfindung wird dadurch gelöst, dass auf der Velours-Seite eine Teilfläche von 10 bis 50% der gesamten Trägerfläche, vorzugsweise etwa 15 bis 35%, ausgestaltet ist, die frei von Polen ist oder in denen die Pole in ihrer freistehenden Länge um mindestens 1/3 kürzer sind als die Pole ausserhalb dieser Teilfläche. Diese freistehende Länge wird als Pollänge bezeichnet. Die Teilfläche ist kleingliedrig im Verhältnis zur Grösse eines Steigfells auf der Trägerfläche verteilt angeordnet. Dadurch erübrigt sich eine Ausrichtung des Steigfells auf der Trägerfläche nach der Teilfläche. Zudem kann die Teilfläche auf eine Vielzahl von Einzelteilflächen aufgeteilt oder zusammenhängend sein.

Im Unterschied zu den Ausführungen nach dem Stand der Technik ist das erfindungsgemässe Steigfell aus der Trägerfläche als Meterware einstückig hergestellt und muss nicht aus einzelnen, verschiedenartigen Streifen zusammengesetzt werden. Dies hat den Vorteil, dass aus der Meterware Steigfelle in beliebig gewünschten Konturen und Dimensionen ausgeschnitten werden können, ohne dass verschiedene befellte Teilstücke mit unbefellten Teilstücken zusammengesetzt werden müssen, beispielsweise durch Nähen oder Kleben. Somit weisen alle aus der erfindungsgemässen Trägerfläche ausgeschnittenen Steigfelle dieselben Qualitäten auf, ungeachtet dessen, ob sie für einen schmalen Langlaufski oder für ein breites Split-Snowboard zugeschnitten werden. Daher kann die gesamte Breite der Trägerfläche optimal ausgenutzt werden. Die Breite der Steigfelle können von wenigen Zentimetern bei Langlaufskiern oder Schlitten bis weit über 10 cm bei Split-Snowboards betragen.

Insbesondere besteht die polfreie oder Pol-gekürzte Teilfläche aus zusammenhängenden oder nicht zusammenhängenden Flächen, die derart kleingliedrig über die Trägerfläche verteilt sind, dass diese in einer Steigfellfläche homogen wirken. Der Anteil der Teilfläche zur Gesamt-Trägerfläche eines Steigfells ist somit nicht abhängig von der gewählten Position auf der Trägerfläche, auf der das Steigfell ausgeschnitten wurde. Die Abweichung ist in Abhängigkeit dieser Position kaum mehr als 3%, allerhöchstens höchstens 5%. Dadurch lassen sich Steigfelle mit praktisch gleichen Qualitäten herstellen, wobei die gesamte Breite der Meterware gut ausgenutzt werden kann. Eine Ausrichtung auf die Teilfläche erübrigt sich.

Eine solche Kleingliedrigkeit kann beispielsweise dadurch erreicht werden, indem der kleinste Abstand von jedem beliebigen Punkt von der Trägerfläche aus bis zum Rand der nächsten Teilfläche höchstens 6 mm, vorzugsweise höchstens 4 mm beträgt, und/oder indem die Teilfläche aus parallelen Streifen besteht, die höchstens 4 mm, vorzugsweise höchstens 2 mm breit sind. Durch eine solche Gleichmässigkeit der Verteilung der Teilfläche wird der Spielraum für beliebige Zuschnitte gewährleistet.

Die Teilfläche soll aber stets aus einer oder einer Vielzahl von zusammenhängenden Flächen bestehen. Lediglich eine gleichsam dünnere Verteilung der Pole führt nicht zu Teilflächen, die frei von Polen sind. Es hat sich gezeigt, dass solche Trägerflächen einen proportional zur Ausdünnung geringeren Halt aufweisen, während die erfindungsgemässen Trägerflächen etwa denselben Halt aufweisen wie Trägerflächen, die bei gleicher Belegungsdichte von Polen keine Leerstellen aufweisen. Dies hat damit zu tun, dass sich ein Pol, dem ein seitlicher Nachbar fehlt, beim Rückhalt im Schnee seitlich in den Leerraum ausspreizen und eine gute Sperrwirkung erzielen kann, während er auf den anderen Seiten von den Nachbarn abgestützt wird. Daher eignet sich eine Vielzahl von parallelen, in Fahrtrichtung verlaufende Steifen von Leerstellen resp. verkürzten Polen besonders gut. Die Streifen können auch bis 45° zur Fahrtrichtung, welche durch die Projektion der Richtung der Polneigung definiert ist, geneigt sein und beispielsweise eine Zick-Zack Form oder ein Karomuster bilden. Auch Schriftzüge mit schmaler Schriftdicke oder Ornamente sind denkbar. Allenfalls werden kleinere Einbussen in Kauf genommen, um ein gewünschtes Design auszubilden. Eine Überlagerung, beispielsweise von parallelen Linien im Umfang von etwa 25% und weit versetzten, untergeordneten Designelementen, ist optisch ansprechend und gewährleistet gleichzeitig einen guten Halt, wobei höchstens untergeordnete Einbussen anfallen.

Es wäre auch denkbar, einzelne Streifen von herkömmlichem, gerichteten Velours auf eine Unterlage zu applizieren und daraus Steigfelle herzustellen. Im Gegensatz dazu ist die erfindungsgemässe Trägerfläche bereits einstückig als Meterware hergestellt und lässt sich bequem auf die gewünschte Kontur ausschneiden. Kein zusätzliches Grundmaterial ist dafür erforderlich, womit erneut Gewicht und Arbeit eingespart wird.

Der Aufstellwinkel α der Pole ist beispielsweise zwischen 10 und 60° zur Flächenausrichtung der Trägerfläche geneigt, vorzugsweise zwischen 15 und 45°. Eine typische Pollänge beträgt etwa 2-6 mm, vorzugsweise 3-5 mm. Die Pole sind stets so gerichtet, dass sie in einem stumpfen Winkel zur späteren Fahrtrichtung ausgerichtet sind, insbesondere im Winkel zwischen 120 und 170° Somit zeigen die Polspitzen entgegen der Fahrtrichtung.

Es hat sich gezeigt, dass durch die erfindungsgemässe Ausführung die Gleiteigenschaften der Trägerfläche verbessert werden. Der Gleitwiderstand von daraus hergestellten Steigfellen wird reduziert durch die geringere Auflagefläche des Steigfells, namentlich durch die Verringerung der Pole, die beim Gleiten den Schnee berühren. Erstaunlicherweise reduziert sich dadurch allerding die Haftung nicht, die ein Rückwärtsrutschen verhindern soll. Die 50-90%, vorzugsweise 65-85% der verbleibenden Pole können die erforderliche Haftung einwandfrei übernehmen. Bei verkürzten Polen verbleibt deren Rückhalte-Kraft ebenfalls in fast uneingeschränktem Mass bestehen.

Die Reduktion der Anzahl Pole oder die Verkürzung der Pollängen in den Teilflächen reduziert auch das Flächengewicht und das Volumen des Steigfells und erhöht gleichzeitig deren Flexibilität beim Einrollen.

Die freien Teilflächen können zudem als geometrische Muster ausgestaltet werden. Zacken- oder Pfeilmuster sind genauso möglich wie Ausgestaltung von Mustern, in die beispielsweise Logos integriert werden können. Da die einzelnen Pole resp. Bündel von Polen beliebige Farben haben können, ist jede grafische Gestaltung möglich. Durch die freie Anordnung der Teilflächen ist die Gestaltungsfreiheit zusätzlich erweitert. So können Beispielsweise Logos vom Hintergrund durch die Teilflächen beabstandet werden.

Allerdings hat es sich gezeigt, dass es vorteilhaft ist, die Teilflächen in parallelen Reihen auszugestalten, die in der späteren Fahrtrichtung verlaufen. Somit entstehen Pol-freie oder kurzpolige, durchgehende Kanäle, während der Rest der Fläche vollständig mit normalen, langen Polen besetzt ist. Der Rückhalt von diesen Ausführungsformen ist besonders gross, weil alle Pole durch andere, benachbarte Pole, die in Fahrtrichtung vor-, neben und/oder hinter ihnen liegen, gestützt werden.

Zur Herstellung der Trägerflächen ist es einerseits möglich, auf der Velours-Seite eine Leimschicht aufzubringen, in welcher die Pole als gerichteter Flock eingesetzt werden.

Eine andere Möglichkeit zur Herstellung der erfindungsgemässen Trägerflächen besteht darin, ein Gewirk aus Maschenware herzustellen, beispielsweise mit einer Raschel-Kettenwirkmaschine.

Eine dritte Möglichkeit zur Herstellung der erfindungsgemässen Trägerflächen besteht darin, eine Gewebefläche aus Kett- und Schussfäden zu weben, in welchem die auf die Velours-Seite abstehende, borstenartigen Pole eingewebt sind. Dazu werden beispielsweise Schaft-Veloursmaschine oder Jacquard-Veloursmaschinen verwendet. Aus in Kettrichtung verlaufenden Polketten werden Polnoppen gebildet, die nach dem Weben abgeschnitten werden und die einseitig abstehenden Pole mit der vorgegebenen Pollänge bilden. Den gewünschten Aufstellwinkel α erhalten die Pole schliesslich durch eine Spannkette. Die Pole können als umspannte oder nicht umspannte Monofile, Multifile oder Fasergarne ausgestaltet sein. Jede Polnoppe ist auf der Rückseite der Trägerfläche als Polnoppe sichtbar.

Solche Gewebeflächen sind in gleichmässige Rasterstellen einteilbar, von denen erfindungsgemäss 50-90% (vorzugsweise 65-85%) mit Polen besetzt und entsprechend 10 bis 50% (vorzugsweise 15-35%) unbesetzt von Polen sind. In einer bevorzugten Ausgestaltung der Erfindung liegen die unbesetzten Rasterstellen in einer Reihe, vorzugsweise in Kettrichtung ausgerichtet. Dies hat den Vorteil, dass einzelne Polfäden, die mit ins Gewebe eingewebt werden, ausgelassen werden können. So können beispielsweise die Pole jeweils drei Reihen der Rasterstellen vollständig belegen, während jede vierte Reihe der Rasterstellen von Polen unbesetzt ist. Oder es können jeweils zwei von drei oder vier von fünf Reihen der Rasterstellen vollständig belegt sein, die anderen sind jeweils frei. Durch Auslassen einzelner Polketten wird das Gewicht entsprechend eingespart. Bei Auslassung jeder fünften Polkette werden 20% des Gewichts der Polketten gespart, bei Auslassung jeder vierten Polkette 25% und bei Auslassung jeder dritten Polkette 33%. Bevorzugt wird jede vierte Polkette ausgelassen.

Alternativ dazu können die Polketten auch stellenweise in der Gewebefläche verlaufen und somit in vorgegebenen Rastern keine Polnoppe bilden. Die Polketten können auch in ihrer Querlage um ein Raster versetzt eine Polnoppe bilden, wodurch beliebige Muster geschaffen werden können.

Alternativ zum Auslassen einzelner Polketten kann die Trägerfläche auch vollständig mit Polen besetzt sein, wobei die Pollänge der Pole in den Teilflächen um mindestens einen Drittel gekürzt wird, beispielsweise durch Fräsen, Scheren oder Ätzen. Die Pole können auch vollständig abgeschnitten oder auf andere Art gekürzt werden, sodass die Pollänge auf null reduziert wird.

Die Trägerfläche kann auf seiner Rückseite mit einem Haftstoff versehen sein, um ein Rutschen auf dem Schneesportgerät zu verringern und/oder um die Pole fest an der Trägerfläche zu fixieren.

In einer bevorzugten Ausgestaltung werden ausschliesslich synthetische oder pflanzliche Rohstoffe für die Herstellung der erfindungsgemässen Trägerflächen verwendet und keine tierischen Produkte. Somit entstehen rein vegane Trägerflächen.

Aus allen hier genannten Trägerflächen können Steigfelle zur Montage an Unterseiten von Skis, Split-Snowboards, Langlaufskis, Schlitten oder anderen Schneesportgeräten hergestellt werden. Diese diesen als Steighilfe und/oder als Rückstosshilfe, insbesondere bei Langlaufskis oder Schlitten.

### Kurze Beschreiung der Zeichnungen

In der Folge wird die Erfindung anhand der Zeichnungen beschrieben. Gleiche Bezugszeichen beziehen sich jeweils auf denselben Sachverhalt. Es zeigen:
- Fig. 1: a) eine schematische Darstellung in perspektivischer Ansicht einer erfindungsgemässen Trägerfläche, b) in einer alternativen Ausführungsform;
- Fig. 2: eine schematische Darstellung im Querschnitt einer erfindungsgemässen Trägerfläche;
- Fig. 3: eine schematische Darstellung einer Rückseite einer Ausführung einer erfindungsgemässen Trägerfläche;
- Fig. 4: eine Fotographie eines Steigfells, hergestellt aus einer erfindungsgemässen Trägerfläche;
- Fig. 5: eine Fotographie einer Rückseite einer erfindungsgemässen Trägerfläche gemäss Fig. 3.

### Wege zur Ausführung der Erfindung

Die Figuren 1a und 1b zeigen schematisch zwei Varianten einer erfindungsgemässen Trägerfläche 2 als Meterware zur Erstellung von Steigfellen 1 mit Sicht auf eine Velours-Seite 3, der eine Rückseite 4 gegenüberliegt. Auf der Velours-Seite 3 stehen borstenartige Pole 6 ab, welche einzeln oder als Bündel ausgestaltet sind. Fig. 2 zeigt einen Querschnitt durch eine solche Trägerfläche 2. Die Pole 6 sind parallel zueinander in einem vorgegebenen Aufstellwinkel α zur Flächenausrichtung der Trägerfläche 2 ausgerichtet. Auf der Velours-Seite 3 ist erfindungsgemäss eine Teilfläche 5 von 10 bis 50% der gesamten Trägerfläche 2 ausgestaltet, die in einer ersten Variante frei von Polen 6 ist. In Fig. 1a ist eine solche Teilfläche 5 zur besserer Kennzeichnung der Stellen 8 ohne Pole grau hinterlegt dargestellt. In einer alternativen Ausgestaltung, dargestellt in Fig. 1b, sind in der Teilfläche 5 die Pole 7 in ihrer freistehenden Länge l um mindestens 1/3 kürzer sind als die Pole 6 ausserhalb dieser Teilfläche 5. Die Teilfläche 5 ist kleingliedrig im Verhältnis zur Grösse eines Steigfells 1 auf der Trägerfläche 2 verteilt angeordnet. Die Trägerfläche 2 kann dazu beispielsweise in Furchen von beliebigen Mustern geschert oder gefräst werden, bevor sie schliesslich zu Steigfellen 1 verarbeitet wird. In Fig. 1b sind die verkürzten Pole 7 in einer Reihe 9 angeordnet. Zur besseren Kennzeichnung sind sie gestrichelt dargestellt.

Der Aufstellwinkel α der Pole 6 oder verkürzten Pole 7 beträgt beispielsweise zwischen 10 und 60°, vorzugsweise zwischen 15 und 45Die Pole sind entgegen der späteren Fahrtrichtung ausgerichtet.

Wie in den Figuren 1 ersichtlich, sind die Teilflächen 5 in diesem Beispiel in parallelen Reihen 9 ausgestaltet, die in Richtung der Aufstellwinkel der Pole 6, 7 resp. in der späteren Fahrtrichtung verlaufen. Alternativ dazu, nicht dargestellt, können die Teilflächen 5 auch in geometrischen Mustern wie Zackenmustern, Pfeilen oder Kreisen ausgestaltet sein, oder als Logos.

Solche Trägerflächen 2 können auf verschiedene Arten hergestellt sein. Insbesondere kann auf der Velours-Seite 3 eine Leimschicht aufgebracht sein, in welcher die Pole 6 als gerichteter Flock eingesetzt sind, oder die Trägerfläche 2 kann ein Gewirk aus Maschenware umfassen, die beispielsweise mit einer Raschel-Kettenwirkmaschine hergestellt wurde. Diese Varianten wurden nicht dargestellt.

Die bevorzugte Trägerfläche 2 umfasst eine Gewebefläche 10 aus Kettfäden 11 und Schussfäden 12, in welchem die Velours-Seite 3 geschaffen wurde, indem abstehende, borstenartige Pole 6 eingewebt sind. Alle Figuren 1-4 können eine solches Gewebefläche 10 darstellen. Kettfäden 11 und Schussfäden 12 sind schematisch in den Figuren 2 und 3 durch gestrichelte Linien oder, wenn sie senkrecht zur Papierebene verlaufen, als Kreise angedeutet.

In Fig. 2 ist eine der Pole 6 etwas stärker in der Querschnittsfläche dargestellt, sodass auch der Verlauf innerhalb der Gewebefläche 10 als Polkette 13 dargestellt ist. Eine der Schussfäden 12 spannt den Pol 6 in die gewünschte Neigung, sodass der vorgesehene Aufstellwinkel α erreicht ist. Auf der Rückseite 4 ist jeweils eine Polnoppe 14 sichtbar. Auf der Rückseite 4 kann ein Haftstoff 15 aufgetragen werden, um die Pole 6 besser zu befestigen. Solche Gewebe können mittels Schaft- Veloursmaschinen oder Jacquard-Veloursmaschinen hergestellt werden.

In Fig. 3 ist die Rückseite 4 einer erfindungsgemässen Trägerfläche 2, hier einer Gewebefläche 10, dargestellt. Fig. 4 zeigt eine Fotographie einer solchen Rückseite 4. Sie ist in gleichmässige Rasterstellen 16 einteilbar, von denen 75% mit Polen besetzt und 25% unbesetzt von Polen sind. Eine der Teilflächen 5, die von Polen 6 unbesetzte Reihen 8 bilden, ist zur Verdeutlichung grau hinterlegt. Als Rasterstelle 16 gilt jeweils nur jedes zweite gezeichnete Quadrat, da in einer Reihe 9, welche in Kettrichtung 11 verläuft, jeweils höchstens jedes zweite Quadrat besetzt werden kann. Die Pole 6 resp. Polnoppen 14 benachbarter Reihen 9 sind jeweils versetzt zueinander angeordnet. Die rechten drei Reihen 9 sind demnach vollständig besetzt, wogegen die vierte Reihe 9 von rechts vollständig unbesetzt 8 von Polen ist und somit zur Teilfläche 5 zählt. In diesem Beispiel beträgt die Teilfläche 5 25% von der gesamten Fläche Trägerfläche 2, da jede vierte Reihe 9 unbesetzt 8 von Polen ist.

Fig. 5 zeigt eine Fotographie eines Ausschnitts eines Steigfells 1, das aus einer erfindungsgemässen Trägerfläche 2 zugeschnitten wurde. Die teilweise helleren Streifen der polfreien Teilflächen 5 sind gut sichtbar. Das Streifenmuster wiederholt sich etwa alle 3-5 mm.

### Bezugszeichenliste

- 1: Steigfell
- 2: Trägerfläche
- 3: Velours-Seite
- 4: Rückseite
- 5: Teilfläche
- 6: Pol
- 7: Verkürzter Pol
- 8: Stelle ohne Pol
- 9: Reihe
- 10: Gewebefläche
- 11: Kettfaden
- 12: Schussfaden
- 13: Polkette
- 14: Polnoppe
- 15: Haftstoff
- 16: Rasterstelle

- α: Aufstellwinkel
- l: Pollänge

## Patentansprüche

1. Trägerfläche (2) als Meterware zur Erstellung von Steigfellen (1) mit einer Velours-Seite (3) und einer dieser gegenüberliegenden Rückseite (4), wobei auf der Velours-Seite (3) borstenartige Pole (6) abstehen, welche einzeln oder als Bündel ausgestaltet und parallel zueinander in einem vorgegebenen Aufstellwinkel (α) zur Flächenausrichtung der Trägerfläche (2) ausgerichtet sind, **dadurch gekennzeichnet, dass** auf der Velours-Seite (3) eine Teilfläche (5) von 10 bis 50%, vorzugsweise 15 bis 35% der gesamten Trägerfläche (2) ausgestaltet ist, die frei von Polen (8) ist oder in denen die Pole (7) in ihrer freistehenden Länge (l) um mindestens 1/3 kürzer sind als die Pole (6) ausserhalb dieser Teilfläche (2), wobei diese Teilfläche (5) kleingliedrig im Verhältnis zur Grösse eines Steigfells (1) auf der Trägerfläche (2) verteilt angeordnet ist, sodass sich eine Ausrichtung des Steigfells (1) auf der Trägerfläche nach der Teilfläche (2) erübrigt.

2. Trägerfläche (2) nach Anspruch 1, **dadurch gekennzeichnet, dass** die Teilfläche (5) aus zusammenhängenden oder nicht zusammenhängenden Flächen besteht, die derart kleingliedrig über die Trägerfläche (2) verteilt sind, dass der Anteil der Teilfläche (5) von daraus ausgeschnittenen Steigfellen, ungeachtet ihrer Kontur, Dimension und Lage auf der Trägerfläche, stets höchstens 5% voneinander abweichen.

3. Trägerfläche (2) nach Anspruch 1 oder 2, **dadurch gekennzeichnet, dass** der kleinste Abstand von jedem beliebigen Punkt von der Trägerfläche (2) aus bis zum Rand der nächsten Teilfläche (5) höchstens 6 mm, vorzugsweise höchstens 4 mm beträgt.

4. Trägerfläche (2) nach einem der vorhergehenden Ansprüche, **dadurch gekennzeichnet, dass** die Teilfläche (5) aus Streifen besteht, die höchstens 4 mm, vorzugsweise höchstens 2 mm breit sind.

5. Trägerfläche (2) nach einem der vorhergehenden Ansprüche, **dadurch gekennzeichnet, dass** der Aufstellwinkel (α) zwischen 10 und 60°, vorzugsweise zwischen 15 und 45° beträgt.

6. Trägerfläche (2) nach einem der vorhergehenden Ansprüche, **dadurch gekennzeichnet, dass** die Teilfläche (5) in einer Vielzahl von parallelen Reihen (9) ausgestaltet ist, die in Richtung der Aufstellwinkel der Pole (6) verlaufen.

7. Trägerfläche (2) nach Anspruch 1, **dadurch gekennzeichnet, dass** die Teilfläche (5) in geometrische Muster, beispielsweise in Zackenmuster, ausgestaltet ist.

8. Trägerfläche (2) nach einem der Ansprüche 1 bis 7, umfassend ein Gewirk aus Maschenware.

9. Trägerfläche (2) nach einem der Ansprüche 1 bis 7, umfassend eine Gewebefläche (10) aus Kett- und Schussfäden (11, 12), in welchem die auf die Velours-Seite (3) abstehenden, borstenartigen Pole eingewebt sind.

10. Trägerfläche (2) nach Anspruch 9, **dadurch gekennzeichnet, dass** die Gewebefläche (10) in gleichmässige Rasterstellen (16) einteilbar ist, von denen 65 bis 85% mit Polen (6) besetzt und 15 bis 35% entweder unbesetzt (8) von Polen oder mit verkürzten Polen (7) besetzt sind.

11. Trägerfläche (2) nach Anspruch 10, **dadurch gekennzeichnet, dass** die unbesetzten Rasterstellen (8) in parallelen Reihen (9) liegen, vorzugsweise in Kettrichtung ausgerichtet.

12. Trägerfläche (2) nach einem der Ansprüche 9 bis 11, **dadurch gekennzeichnet, dass** die Pole (6) jeweils drei Reihen (9) der Rasterstellen (16) vollständig belegen und eine vierte Reihe (9) der Rasterstellen (16) von Polen unbesetzt (8) sind.

13. Trägerfläche (2) nach einem der vorhergehenden Ansprüche, **dadurch gekennzeichnet, dass** die Rückseite (4) mit einem Haftstoff (15) versehen ist, um ein Rutschen auf dem Schneesportgerät zu verringern und/oder um die Pole (6) fest an der Trägerfläche (2) zu fixieren.

14. Trägerfläche (2) nach einem der vorhergehenden Ansprüche, **dadurch gekennzeichnet, dass** die Länge der ungekürzten Pole (6) 2-6 mm, vorzugsweise 3-5 mm beträgt.

15. Steigfell (1) zur Montage an Unterseiten von Skis oder anderen Schneesportgeräten als Steighilfe und/oder als Rückstosshilfe, umfassend eine Trägerfläche (2) nach einem der vorhergehenden Ansprüche.

## Claims

1. Carrier area (2) as bulk goods for producing climbing skins (1) with a velour side (3) and a reverse side (4) opposite to the velour side, wherein bristle-like poles (6) protrude from the velour side (3), which are arranged separate or as bundles and are aligned parallel to each other at a predetermined angle of inclination (α) to the area orientation of the carrier area (2), **characterised in that** a partial area (5) of 10 to 50%, preferably 15 to 35% of the total carrier area (2) is arranged on the velour side (3), which is free of poles (8) or in which the poles (7) are at least 1/3 shorter in their free-standing length (l) than the poles (6) outside this partial area (2), wherein this partial area (5) is distributed small-structured in relation to the size of a climbing skin (1) on the carrier area (2), so that alignment of the climbing skin (1) on the carrier area according to the partial area (2) is unnecessary.

2. Carrier area (2) according to claim 1, **characterised in that** the partial area (5) is composed of contiguous or non-contiguous areas that are distributed across the carrier area (2) in such a small-structured manner that the proportion of the partial area (5) of climbing skins cut out from it, regardless of their contour, dimension and position on the carrier area, always deviate from each other by a maximum of 5%.

3. Carrier area (2) according to claim 1 or 2, **characterised in that** the smallest distance from any point on the carrier area (2) to the edge of the next partial area (5) is at most 6 mm, preferably at most 4 mm.

4. Carrier area (2) according to one of the preceding claims, **characterised in that** the partial area (5) is composed of strips that are at most 4 mm wide, preferably at most 2 mm wide.

5. Carrier area (2) according to one of the preceding claims, **characterised in that** the angle of inclination (α) is between 10 and 60°, preferably between 15 and 45°.

6. Carrier area (2) according to one of the preceding claims, **characterised in that** the partial area (5) is arranged in a plurality of parallel rows (9) which run in the direction of the angle of inclination of the poles (6).

7. Carrier area (2) according to claim 1, **characterised in that** the partial area (5) is arranged in geometric patterns, for example in a zigzag pattern.

8. Carrier area (2) according to one of claims 1 to 7 , comprising a knitted fabric.

9. Carrier area (2) according to one of claims 1 to 7, comprising a woven fabric area (10) made of warp and weft threads (11, 12), into which the bristle-like poles protruding onto the velour side (3) are woven.

10. Carrier area (2) according to claim 9, **characterised in that** the woven fabric area (10) can be divided into uniform grid points (16), of which 65 to 85% are occupied by poles (6) and 15 to 35% are either unoccupied (8) by poles or occupied by shortened poles (7).

11. Carrier area (2) according to claim 10, **characterised in that** the unoccupied grid positions (8) are arranged in parallel rows (9), preferably aligned in the warp direction.

12. Carrier area (2) according to one of claims 9 to 11, **characterised in that** the poles (6) each completely occupy three rows (9) of the grid points (16) and a fourth row (9) of the grid points (16) is unoccupied by poles (8).

13. Carrier area (2) according to one of the preceding claims, **characterised in that** the reverse side (4) is provided with an adhesive (15) in order to reduce slipping on the snow sports equipment and/or to fix the poles (6) firmly to the carrier area (2).

14. Carrier area (2) according to one of the preceding claims, **characterised in that** the length of the uncut poles (6) is 2-6 mm, preferably 3-5 mm.

15. Climbing skin (1) for mounting on the undersides of skis or other snow sports equipment as a climbing aid and/or as a recoil aid, comprising a carrier area (2) according to one of the preceding claims.

## Revendications

1. Surface de support (2) au mètre pour la réalisation de peaux de phoque (1) comprenant un côté en velours (3) ainsi qu'un côté arrière (4) opposé à ce dernier, dans laquelle le côté en velours (3) est pourvu de pôles (6) en forme de poils faisant saillie, lesquels sont configurés individuellement ou sous forme de faisceaux, et sont orientés parallèlement les uns aux autres selon un angle de positionnement (α) prédéfini par rapport à l'orientation surfacique de la surface de support (2), **caractérisée en ce que**, sur le côté en velours (3), est configurée une surface partielle (5) représentant 10 à 50 %, de préférence 15 à 35 %, de la surface de support (2) totale, laquelle est exempte de pôles (8) ou dans laquelle les pôles (7) sont plus courts d'au moins 1/3 dans leur longueur (l) libre que les pôles (6) à l'extérieur de ladite surface partielle (2), dans laquelle la surface partielle (5) est répartie en petites unités par rapport à la taille d'une peau de phoque (1) sur la surface de support (2), de sorte qu'une orientation de la peau de phoque (1) sur la surface de support en fonction de la surface partielle (2) est superflue.

2. Surface de support (2) selon la revendication 1, **caractérisée en ce que** la surface partielle (5) se compose de surfaces continues ou non continues, lesquelles sont réparties en petites unités sur la surface de support (2) de telle sorte que la proportion de la surface partielle (5) de peaux de phoque découpées à partir de celles-ci, indépendamment de leur contour, de leur dimension et de leur position sur la surface de support, ne diffèrent jamais de plus de 5 % les unes des autres.

3. Surface de support (2) selon la revendication 1 ou 2, **caractérisée en ce que** la plus petite distance entre un point quelconque de la surface de support (2) jusqu'au bord de la surface partielle (5) la plus proche est d'au plus 6 mm, de préférence d'au plus 4 mm.

4. Surface de support (2) selon l'une des revendications précédentes, **caractérisée en ce que** la surface partielle (5) se compose de bandes qui ont une largeur d'au plus 4 mm, de préférence d'au plus 2 mm.

5. Surface de support (2) selon l'une des revendications précédentes, **caractérisée en ce que** l'angle de positionnement (α) est compris entre 10 et 60°, de préférence entre 15 et 45°.

6. Surface de support (2) selon l'une des revendications précédentes, **caractérisée en ce que** la surface partielle (5) est configurée en une pluralité de rangées (9) parallèles qui s'étendent dans la direction de l'angle de positionnement des pôles (6).

7. Surface de support (2) selon la revendication 1, **caractérisée en ce que** la surface partielle (5) est configurée selon un motif géométrique, par exemple selon un motif en dents de scie.

8. Surface de support (2) selon l'une des revendications 1 à 7, comprenant un tissu à mailles.

9. Surface de support (2) selon l'une des revendications 1 à 7, comprenant une surface de tissu (10) constituée de fils de chaîne et de trame (11, 12), dans laquelle sont tissés les pôles en forme de poils faisant saillie sur le côté en velours (3).

10. Surface de support (2) selon la revendication 9, **caractérisée en ce que** la surface de tissu (10) est configurée de manière à pouvoir être divisée en points de trame (16) réguliers, parmi lesquels 65 à 85 % sont occupés par des pôles (6) et 15 à 35 % sont occupés soit par des pôles non occupés (8) soit par des pôles raccourcis (7).

11. Surface de support (2) selon la revendication 10, **caractérisée en ce que** les points de trame (8) non occupés sont situés en rangées (9) parallèles, de préférence orientées dans la direction de la chaîne.

12. Surface de support (2) selon l'une des revendications 9 à 11, **caractérisée en ce que** les pôles (6) occupent chacun complètement trois rangées (9) des points de trame (16) et une quatrième rangée (9) des points de trame (16) est non occupée (8) par des pôles.

13. Surface de support (2) selon l'une des revendications précédentes, **caractérisée en ce que** le côté arrière (4) est pourvu d'un matériau adhésif (15) afin de réduire un glissement sur l'appareil de sport d'hiver et/ou afin de fixer les pôles (6) fermement sur la surface de support (2).

14. Surface de support (2) selon l'une des revendications précédentes, **caractérisée en ce que** la longueur des pôles (6) non raccourcis est de 2 à 6 mm, de préférence de 3 à 5 mm.

15. Peau de phoque (1) pour le montage sur des côtés inférieurs de skis ou d'autres appareils de sport d'hiver en tant qu'aide à la montée et/ou en tant qu'aide au recul, comprenant une surface de support (2) selon l'une des revendications précédentes.
